# EUROPÄISCHE PATENTANMELDUNG

(11) **EP 0 050 730 A1**
(43) Veröffentlichungstag der Anmeldung: **05.05.1982**
(21) Anmeldenummer: 81107172.9
(22) Anmeldetag: 11.09.1981
(51) Int. Cl.: B06B 1/12, B24B 31/06, B29C 17/12, B44D 3/16

(54) **Verfahren und Vorrichtung zum Entfernen von Lackschichten**

(30) Priorität: 24.10.1980 DE 3040119
(71) Anmelder: MESSER GRIESHEIM GMBH, D-60314 Frankfurt (DE)
(72) Erfinder: Grund, Peter, D-4006 Erkrath (DE)

(57) **Zusammenfassung**

Bei einem Verfahren und einer Vorrichtung zum Entfernen von Lackschichten, zum Trennen von Verbundwerkstoffen und zum Entgraten werden die durch ein tiefsiedendes verflüssigtes Gas versprödeten, bei Raumtemperatur elastischen Werkstücke in einem Schwingbehälter (2) einer heftigen oszillierenden Bewegung ausgesetzt.

Um auch schwere Werkstücke bearbeiten zu können, ist eine Ausgleichsmasse (10) vorgesehen, die entgegengesetzt zur Bewegungsrichtung des Schwingbehälters schwingt. Außerdem bewegen sich Schwingbehälter und Ausgleichsmasse horizontal. Der Antrieb kann durch einen Schubkurbeltrieb (4) mit zwei einander gegenüberliegenden Kurbelarmen (7, 8) erfolgen. Für sehr hohe Maximalgeschwindigkeiten des Behälters erfolgt der Antrieb vorzugsweise durch einen Linearantrieb.

## Beschreibung

Die Erfindung betrifft ein Verfahren zum Entfernen von Lackschichten, zum Trennen von Verbundwerkstoffen und zum Entgraten, bei denen die bei Raumtemperatur elastischen Werkstücke oder Werkstoffteile durch ein tiefsiedendes verflüssigtes Gas versprödet werden.

Aus der DE-OS 23 27 784 ist ein Verfahren zum Entgraten von aus normalerweise elastischem Material hergestellten Gegenständen mittels Tiefsttemperaturen bekannt, bei dem die versprödeten Gegenstände in einem Schwingbehälter einer vertikalen hin- und hergehenden Bewegung ausgesetzt werden. Die hin- und hergehende Bewegung wird durch einen Kurbeltrieb erzeugt. Mit diesem Verfahren können nur Werkstücke mit geringem Gewicht bearbeitet werden, da bei schweren Werkstücken die auftretenden Kräfte nicht mehr beherrscht werden können. Aus dem gleichen Grund sind die mit diesem Verfahren erreichbaren Maximalgeschwindigkeiten der Werkstücke verhältnismäßig gering.

Der Erfindung liegt die Aufgabe zugrunde, ein Verfahren der genannten Art zu schaffen, welches es gestattet, auch Werkstücke mit sehr hohem Gewicht zu behandeln und die Werkstücke auf außerordentlich hohe Maximalgeschwindigkeiten zu beschleunigen.

Ausgehend von dem im Oberbegriff des Anspruches 1 berücksichtigten Stand der Technik ist diese Aufgabe erfindungsgemäß gelöst mit dem im kennzeichnenden Teil des Anspruches 1 angegebenen Merkmalen.

Vorteilhafte Weiterbildungen der Erfindung sind in den Unteransprüchen angegeben.

Durch die erfindungsgemäße Anordnung einer um 180° zum Schwingbehälter versetzt schwingenden Ausgleichsmasse wird es möglich, selbst Werkstücke mit einem Gewicht von mehreren Tonnen zu behandeln. Dies können z.B. zu verschrottende Autos sein. Es ist hierzu lediglich erforderlich, die Ausgleichsmasse so groß wie die Masse des Schwingbehälters mit dem zu bearbeitenden Werkstück zu machen. Da der Schwingbehälter und die Ausgleichsmasse in der Horizontalen schwingen, wird der Einfluß der Schwerkraft ausgeschaltet. Das erfindungsgemäße Verfahren wird unter normalen Umständen, beispielsweise zum Entgraten von Kunststoffartikeln oder zum Entfernen von Lackschichten auf Lackiergehängen von endlosen Lackstraßen,mit einem Kurbeltrieb als Antrieb ausgeführt. Die Kühlung der Werkstücke durch ein tiefsiedendes verflüssigtes Gas, vorzugsweise Stickstoff, kann erfolgen, bevor sie in den Schwingbehälter gelegt werden. Der flüssige Stickstoff kann aber auch während der Schwingung zugeführt werden. Zusätzlich kann ein Beischlag in den Schwingbehälter gegeben werden.

Bei extremen Anforderungen, beispielsweise wenn sehr schwere Werkstücke auf sehr hohe Maximalgeschwindigkeiten beschleunigt werden müssen, um eine Zerlegung des Verbundwerkstoffes zu erreichen, ist ein Kurbeltrieb als Antrieb weniger geeignet. Erfindungsgemäß wird für derartige Fälle ein Linearantrieb bevorzugt. Hiermit können selbst viele tonnenschwere Werkstücke auf Maximalgeschwindigkeiten von bis zu 80 m/s beschleunigt werden. Die Ausgleichsmasse schwingt in diesem Fall auf dem Maschinenchassis in entgegengesetzter Richtung. Außer bei den bereits genannten zu verschrottenden Autos liegen derartige Extrembedingungen beispielsweise bei der Aufbereitung von Kabelschrott vor. Es bereitet nämlich große Schwierigkeiten, die Isolierung von den Kabeln zu entfernen. Mit guter Wirkung geschieht dies, indem man den versprödeten Kabelschrott in einer Sprengkammer der Wirkung einer Sprengstoffdetonation aussetzt. Mit den durch das erfindungsgemäße Verfahren erreichbaren hohen Maximalgeschwindigkeiten lassen sich derartig aufwendige Maßnahmen vermeiden.

Ein Ausführungsbeispiel der Erfindung soll anhand der beigefügten Zeichnungen dargestellt werden.

Es zeigen:
Fig.1 einen Querschnitt-durch eine Vorrichtung mit Kurbeltrieb zur Durchführung des erfindungsgemäßen Verfahrens,
Fig.2 eine Draufsicht auf Fig.1.

Die in den Fig.1 und 2 dargestellte Vorrichtung dient zum Entfernen von Lackschichten auf Lackiergehängen 1, die einem nicht dargestellten Tauchbad mit flüssigem Stickstoff entnommen werden. Die Lackiergehänge 1 werden in einen als Trog ausgebildeten Schwingbehälter 2 gelegt. Der Schwingbehälter 2 ist auf den Schienen 3 horizontal verfahrbar. Zum Antrieb dient ein Schubkurbeltrieb 4, dessen Abtrieb als Kurbelwelle 5 ausgebildet ist. Der Schwingbehälter 2 ist durch eine erste Koppel 6 mit einer einen Kurbelarm 7 bildenden Kröpfung der Kurbelwelle 5 gelenkig verbunden. Dem Kurbelarm 7 liegt um 180° versetzt der Kurbelarm 8, ebenfalls eine Kröpfung der Kurbelwelle 5, gegenüber. Erfindungsgemäß ist der Kurbelarm 8 durch eine zweite Koppel 9 gelenkig mit einer Ausgleichsmasse 10 verbunden. Die Ausgleichsmasse 10 ist auf Schienen 11 horizontal verfahrbar.

Die Massen des gefüllten Schwingbehälters 2 und der Ausgleichsmasse 10 sind ungefähr gleichgroß. Da auf diese Weise die in der Vorrichtung auftretenden Kräfte weitgehend ausgeglichen werden, kann der gefüllte Schwingbehälter 2 ein großes Gewicht haben. Desgleichen können die Kurbelarme 7 und 8 und damit die Maximalgeschwindigkeit des Schwingbehälters 2 groß gemacht werden. Die Entlackierungs- und Entgratungswirkung der erfindungsgemäßen Vorrichtung ist daher wesentlich größer als bei bisherigen Vorrichtungen dieser Art. Die Wirkung kann noch gesteigert werden, indem Beischlag in den Schwingbehälter 2 gegeben wird. Um Geräuschbelästigungen zu vermeiden, ist die gesamte Anlage von einer Schallisolation umgeben, die auf der Zeichnung nicht dargestellt ist.

## Patentansprüche

1. Verfahren zum Entfernen von Lackschichten zum Trennen von Verbundwerkstoffen und zum Entgraten, bei dem die elastischen Werkstücke oder Werkstoffteile durch ein tiefsiedendes verflüssigtes Gas versprödet und in einem Schwingbehälter einer heftigen oszillierenden Bewegung ausgesetzt werden, gekennzeichnet durch folgende Merkmale:
a) die Richtung der oszillierenden Bewegung ist horizontal ,
b) die Amplitude der oszillierenden Bewegung beträgt 0,04 bis 100 m,
c) die Frequenz der oszillierenden Bewegung beträgt 5 bis 300 min⁻¹,
d) die Werkstückgewichte betragen 0,01 bis 10 000 kg.

2. Verfahren nach Anspruch 1,
dadurch gekennzeichnet,
daß die Werkstücke auf Maximalgeschwindigkeiten von bis zu 80 m/s beschleunigt werden.

3. Vorrichtung zur Durchführung des Verfahrens nach Anspruch 1, im wesentlichen bestehend aus einem Schwingbehälter, der mittels eines Schubkurbeltriebes in eine oszillierende Bewegung versetzt werden kann, gekennzeichnet durch folgende Merkmale:
a) der Schwingbehälter (2) ist auf Schienen (3) horizontal verfahrbar,
b) der Schubkurbeltrieb (4) besitzt zwei einander gegenüberliegende Kurbelarme (7,8),
c) der Schwingbehälter ist mit einer ersten Koppel (6) an einen Kurbelarm (7) des Schubkurbeltriebes gelenkig angeschlossen,
d) der andere Kurbelarm (8) ist mit einer zweiten Koppel (9) an eine Ausgleichsmasse (10) gelenkig angeschlossen,
e) die Ausgleichsmasse ist auf Schienen (11) horizontal verfahrbar.

4. Vorrichtung zur Durchführung des Verfahrens nach Anspruch 1 oder 2,
im wesentlichen bestehend aus einem Schwingbehälter, der in eine oszillierende Bewegung versetzt werden kann, gekennzeichnet durch folgende Merkmale:
a) der Schwingbehälter ist horizontal verfahrbar,
b) die Bewegung des Schwingbehälters erfolgt durch einen Linearantrieb,
c) der Schwingbehälter ist elektrisch oder mechanisch mit einer horizontal verfahrbaren Ausgleichsmasse - verbunden,
d) die Ausgleichsmasse bewegt sich entgegen der Bewegungsrichtung des Schwingbehälters.

5. Vorrichtung nach Anspruch 3 oder 4,
dadurch gekennzeichnet,
daß der Schwingbehälter als Trog ausgebildet ist, der quer zu seiner Längsachse bewegt wird.
